# EUROPÄISCHE PATENTSCHRIFT

(11) **EP 1 321 343 B1**
(45) Veröffentlichungstag und Bekanntmachung des Hinweises auf die Patenterteilung: **22.03.2006**
(21) Anmeldenummer: 02025843.0
(22) Anmeldetag: 19.11.2002
(51) Int. Cl.: B61D 17/22

(54) **Balg eines Überganges zwischen zwei gelenkig miteinander verbundenen Fahrzeugen**
Bellows of a passage between two articulated vehicles
Soufflet d'un passage entre deux véhicules articulés

(30) Priorität: 19.12.2001 DE 10162311
(43) Veröffentlichungstag der Anmeldung: 25.06.2003
(73) Patentinhaber: HÜBNER GmbH, 34123 Kassel (DE)
(72) Erfinder: Britzke, Ingo, Dipl.-Ing., 34123 Kassel (DE); Goebels, André, Dipl.-Ing., 34134 Kassel (DE)
(74) Vertreter: WALTHER, WALTHER & HINZ Patentanwälte - European Patent Attorneys

(56) Entgegenhaltungen:
- DE-A- 2 457 634
- DE-A- 3 148 184
- DE-A- 3 523 939
- DE-A- 19 802 123

## Beschreibung

Die Erfindung betrifft einen Balg eines Übergangs zwischen zwei gelenkig miteinander verbundenen Fahrzeugen, wobei der Balg einzelne, untereinander verbundene Balgelemente in Form von Wellen oder Falten aufweist.

Ein Balg der eingangs genannten Art ist hinreichend bekannt; ein solcher Balg zeichnet sich üblicherweise dadurch aus, dass die einzelnen Falten bzw. Wellen quer zur Längsachse des Fahrzeuges bzw. des Balges ausgerichtet sind. Das heißt, dass die Wellen- oder Faltenkontur seitlich in Bezug auf das Fahrzeug gesehen nach außen zeigt. Derartige Bälge als Falten- oder auch als Wellenbälge sind teilweise seit Jahrzehnten im Einsatz und zeichnen sich u. a. dadurch aus, dass sie in der Lage sind, im Wesentlichen sämtlichen Fahrbewegungen, die zwischen zwei gelenkig miteinander verbundenen Fahrzeugen auftreten, nachgeben können, so insbesondere Wank-, Versatz- und Nickbewegungen sowie Bewegungen bei Kurvenfahrt, und darüber hinaus auch sehr haltbar sind. Allerdings benötigen diese Bälge eine gewisse Baulänge. Seitens der Fahrzeughersteller ist man bemüht, den Übergang, der insbesondere bei schienengebundenen Fahrzeugen einen nicht nutzbaren Raum darstellt, möglichst klein zu halten. Denn wenn der Übergangsbereich kurz gehalten werden kann, dann können bei entsprechend vorgegebener Gesamtlänge der Fahrzeuge die Fahrzeugteile, die durch den Übergang miteinander verbunden sind, entsprechend länger gestaltet sein, und gegebenenfalls auch mehr Sitzreihen aufnehmen.

Der Erfindung liegt daher die Aufgabe zu Grunde, einen Balg eines Übergangs zwischen zwei gelenkig miteinander verbundenen Fahrzeugen bereitzustellen, der sehr kurz ausgebildet sein kann, der aber dennoch in der Lage ist, sämlichen auftretenden Fahrbewegungen, so wie sie zwischen zwei gelenkig miteinander verbundenen Fahrzeugen entstehen, nachgeben zu können.

Die Aufgabe wird erfindungsgemäß dadurch gelöst, dass die Balgelemente quer zur Längsachse des Balges nebeneinander angeordnet sind, so dass sich bei ausgezogenem Balg eine konisch zulaufende Balgform ergibt. Der Vorteil eines solchen Balges liegt nicht nur in der extrem kurzen Bauweise, sondern darüber hinaus auch darin, dass ein solcher Balg einen großen Querversatz aufnehmen kann. Das heißt, dass ein derartiger Balg in der Lage ist, selbst bei kürzester Bauweise, beispielsweise einer Querversatzbewegung nachzugeben, wie sie auftritt, wenn zwei gelenkig miteinander verbundene Fahrzeuge eine S-förmige Kurve durchfahren.

Im Einzelnen ist weiterhin vorgesehen, dass die einzelnen Balgelemente beginnend mit dem größten äußeren Balgelement im zusammengeschobenen Zustand des Balges ineinandergeschachtelt sind. Durch diese ineinanderschachtelung der einzelnen Balgelemente ergibt sich insbesondere die zuvor beschriebene extrem kurze Bauweise, jedoch bei ausreichender Längung.

Die Balgelemente selbst sind im Bereich ihrer Enden durch Rahmenprofile eingefasst. Diese Rahmenprofile dienen der Versteifung des Balges insgesamt, um ein Durchhängen des Balges zu vermeiden. Vorteilhaft sind hierbei die Rahmenprofile umlaufend ausgebildet.

Insbesondere bei Niederfturfahrzeugen kann es erforderlich sein, die Balgelemente im Bodenbereich derart auszubilden, dass diese eine geringere vertikale Ausdehnung aufweisen, als im Seitenwandbereich. Gleiches kann auch für den Deckenbereich vorgesehen sein. Allerdings ist hiermit der Nachteil verbunden, dass ein derart aufgebauter Balg lediglich einen etwas geringeren Querversatz aufzunehmen vermag. Da die einzelnen Balgelemente eines derart aufgebauten Balges, insbesondere im zusammengeschobenen Zustand aufeinander zu liegen kommen - zuvor wurde dargelegt, dass die einzelnen Balgelemente ineinander verschactitelt sind - ist vorteilhaft vorgesehen, im Bereich der unteren Ecken der Balgelemente einen Scheuerschutz anzuordnen, um ein Aneinanderreiben des eigentlichen Baigmaterials zu vermeiden. Der Scheuerschutz kann hierbei nach Art einer Gewebeaufdoppelung ausgebildet sein.

Zur Befestigung des jeweils letzten Balgelementes am Wagenkasten bzw. an einem Kuppetrahmen zur Verbindung mit einem weiteren Balg sind Klemmprofile vorgesehen, die das Balgmaterial endseitig klemmend aufnehmen.

Gegenstand der Erfindung ist ebenfalls eine Kombination eines Balges der zuvor beschriebenen Art mit einem sogenannten herkömmlichen Balg, der sich im Einzelnen dadurch auszeichnet, dass die einzelnen Balgelemente quer zur Richtung der Balglängsachse ausgerichtet sind. Der Vorteil in der Kombination eines herkömmlichen Balges, sei er als Falten- oder auch als Wellenbalg ausgebildet, mit einem Balg, bei dem die Balgelemente in Richtung der Balglängsachse ausgerichtet sind, besteht darin, dass ein derart ausgerüstetes Fahrzeug in der Lage ist, durchaus enge Kurven zu durchfahren, die eine erhebliche Längung des Balges in der Kurvenaußenseite erfordern, ohne dass der Balg einen unzuträglichen kleinen Durchgang bedingen würde, wie dies der Fall wäre, wenn ein solcher Balg eines Überganges nur mit Balgelementen ausgerüstet wäre, die in Richtung der Balglängsachse ausgerichtet sind. Die Kombination zweier derartiger Bälge beschränkt sich nicht nur auf eine Aneinanderreihung derartiger Bälge, sondern auch auf eine Kombination dergestalt, dass sich Balgelemente der erfindungsgemäßen Art mit Balgelementen der herkömmlichen Art abwechseln.

Anhand der Zeichnungen wird die Erfindung nachstehend beispielhaft näher erläutert.
- Figur 1: zeigt den erfindungsgemäßen Balg in Form eines Wellenbalges in einer Ansicht auf die Stirnseite;
- Figur 2: zeigt eine Seitenansicht;
- Figur 3: zeigt in vergrößerter Darstellung die Einzelheit III aus Fig. 2;
- Figur 4: zeigt in einer Seitenansicht eine Kombination eines Balges gemäß Fig. 2 mit einem herkömmlichen Balg.

Der gemäß den Figuren 1 und 2 mit 1 bezeichnete erfindungsgemäße Wellenbalg zeichnet sich durch vier Balgelemente 2 bis 5 aus, die ineinandergeschachtelt nebeneinander angeordnet sind. Das heißt, dass die einzelnen Balgelemente 2 bis 5 in Richtung der Balglängsachse 50 (Fig. 4) ausgerichtet sind, so dass die Scheitellinie 2a bis 5a eines jeden Balgelementes 2 bis 5 in Richtung auf die Längsachse 50 des Balges ausgerichtet ist. Dies ergibt sich besonders deutlich aus der Figur 1, wo die Scheitellinie 2a bis 5a (gestrichelt dargestellt) des jeweiligen Balgelementes 2 bis 5 in Richtung auf die Fahrzeuglängsachse ausgerichtet ist.

Der in Figur 1 dargestellte Balg 1 zeichnet sich noch dadurch aus, dass er im Boden- und im Deckenbereich eine geringere vertikale Erstreckung aufweist, als im Seitenwandbereich. Eine flachere Bauweise im Bodenbereich ist insbesondere bei Niederfturfahrzeugen erforderlich, da der Bauraum unter dem Übergang in der Höhe begrenzt ist. Die Einbauchung 8 dient der Aufnahme der Gelenkverbindung zwischen den Fahrzeugen.

Des Weiteren ist im unteren Eckbereich ein Scheuerschutz 9 vorgesehen. Da die Balgelemente 2 bis 5 ineinandergeschachtelt sind, reiben diese Elemente insbesondere im Eckbereich des Übergangs vom Boden zur Seitenwand aneinander. Um ein Durchscheuern zu verhindern ist zur Verstärkung eine Gewebeauflage in diesem Bereich vorgesehen.

Der mit 1 bezeichnete Balg besitzt endseitig jeweils einen Kuppelrahmen 10, 20 zur Verbindung mit dem jeweils benachbarten Fahrzeugteil. Zur Verbindung des Balges 1 mit dem jeweiligen Kuppelrahmen 10, 20 ist ein Klemmprofil 30 vorgesehen, das das eine Ende des Balgmateriales aufnimmt (Figur 3). Aus Figur 3 ist ebenfalls erkennbar, dass die einzelnen Wellen, und hier insbesondere die Wellen 4 und 5 durch diese umlaufenden Rahmenprofile 40 miteinander verbunden sind.

Figur 4 zeigt eine Kombination der erfindungsgemäßen Balges 1 mit einem herkömmlichen Faltenbalg 60. Die Falten des Faltenbalges 60 sind hierbei quer zur Längsachse 50 des Balges 1 ausgerichtet.

## Patentansprüche

1. Balg (1) eines Überganges zwischen zwei gelenkig miteinander verbundenen Fahrzeugen, wobei der Balg (1) einzelne, untereinander verbundene Balgelemente (2 bis 5) in Form von Wellen oder Falten aufweist,
**dadurch gekennzeichnet,**
**dass** die Balgelemente (2 bis 5) quer zur Längsachse (50) des Balges (1) nebeneinander angeordnet sind, so dass sich bei ausgezogenem Balg eine konisch zulaufende Balgform ergibt.

2. Balg nach Anspruch 1,
**dadurch gekennzeichnet,**
**dass** die einzelnen Balgelemente (2 bis 5) beginnend mit dem größten außenliegenden Balgelement im zusammengeschobenen Zustand des Balges (1) ineinandergeschachtelt sind.

3. Balg nach Anspruch 1,
**dadurch gekennzeichnet,**
**dass** die Enden der Balgelemente (2 bis 5) durch Rahmenprofile (40) eingefasst sind.

4. Balg nach Anspruch 3,
**dadurch gekennzeichnet,**
**dass** die Rahmenprofile (40) umlaufend ausgebildet sind.

5. Balg nach Anspruch 1,
**dadurch gekennzeichnet,**
**dass** die Balgelemente (2 bis 5) im Bodenbereich eine geringere vertikale Ausdehnung aufweisen, als im Seitenwandbereich.

6. Balg nach Anspruch 1,
**dadurch gekennzeichnet,**
**dass** die Balgelemente (2 bis 5) im Deckenbereich eine geringere vertikale Ausdehnung aufweisen, als im Seitenwandbereich.

7. Balg nach Anspruch 1,
**dadurch gekennzeichnet,**
**dass** im Bereich der unteren Ecken die Balgelemente (2 bis 5) einen Scheuerschutz (9) aufweisen, um ein Aneinanderreiben des Balgmaterials zu vermeiden.

8. Balg nach Anspruch 1,
**dadurch gekennzeichnet,**
**dass** das jeweils letzte Balgelement (2 bis 5) ein Klemmprofil (30) zur Verbindung mit dem Wagenkasten oder einem Kuppelrahmen (10, 20) zur Verbindung mit einem weiteren Balg aufweist.

9. Balg nach einem oder mehrerer der voranstehenden
Ansprüche 1 bis 8,
**dadurch gekennzeichnet,**
**dass** der Balg (1) zusätzlich zu den Balgelementen (2 bis 5), die in Richtung der Balglängsachse ausgerichtet sind, Balgelemente aufweist, die quer zur Richtung der Balglängsachse ausgerichtet sind.

## Revendications

1. Soufflet (1) d'une intercirculation entre deux véhicules articulés, le soufflet (1) comportant différents éléments de soufflet (2 à 5) en forme d'ondulations ou de plis reliés les uns aux autres,
**caractérisé en ce**
**que** les éléments de soufflet (2 à 5) sont disposés côte à côte transversalement par rapport à l'axe longitudinal (50) du soufflet (1) de sorte que l'on obtient un soufflet de forme conique lorsqu'il est déployé.

2. Soufflet selon la revendication 1,
**caractérisé en ce**
**que** les différents éléments de soufflet (2 à 5) s'emboîtent les uns dans les autres à l'état replié du soufflet (1), en commençant par le plus grand élément de soufflet situé à l'extérieur.

3. Soufflet selon la revendication 1,
**caractérisé en ce**
**que** les extrémités des éléments de soufflet (2 à 5) sont bordés par des profilés d'encadrement (40).

4. Soufflet selon la revendication 3,
**caractérisé en ce**
**que** les profilés d'encadrement (40) sont conformés pour être périphériques.

5. Soufflet selon la revendication 1,
**caractérisé en ce**
**que**, dans leur partie basse, les éléments de soufflet (2 à 5) ont une extension verticale inférieure à celle de la partie à la hauteur des parois latérales.

6. Soufflet selon la revendication 1,
**caractérisé en ce**
**que**, dans leur partie en toiture, les éléments de soufflet (2 à 5) ont une extension verticale inférieure à celle de la partie à la hauteur des parois latérales.

7. Soufflet selon la revendication 1,
**caractérisé en ce**
**que**, à la hauteur de leurs coins inférieurs, les éléments de soufflet (2 à 5) comportent une protection (9) contre l'usure par frottement afin d'éviter que la matière dont est fait le soufflet ne s'élime.

8. Soufflet selon la revendication 1,
**caractérisé en ce**
**que** le dernier élément de soufflet (2 à 5) respectif comporte un profilé de serrage (30) destiné à être relié avec la caisse du véhicule ou un cadre d'assemblage (10, 20) destiné à être relié à un autre soufflet.

9. Soufflet selon une ou plusieurs des revendications 1 à 8,
**caractérisé en ce**
**que** le soufflet (1) comporte, outre les éléments de soufflet (2 à 5) orientés suivant la direction de l'axe longitudinal du soufflet, des éléments de soufflet qui sont orientés transversalement par rapport à la direction de l'axe longitudinal du soufflet.

## Claims

1. A bellows (1) of a connection between two hinge-linked vehicles, said bellows (1) comprising discrete, interconnected bellows elements (2 through 5) in the shape of corrugations or pleats,
**characterized in**
**that** the bellows elements (2 through 5) are disposed in a side-by-side relationship transversely to the longitudinal axis (50) of the bellows (1) so that the extended bellows has a tapering shape.

2. The bellows as set forth in claim 1,
**characterized in**
**that** the discrete bellows elements (2 through 5) are nested within one another starting with the largest outermost bellows element in the retracted state of the bellows (1).

3. The bellows as set forth in claim 1,
**characterized in**
**that** the ends of the bellows elements (2 through 5) are bordered by frame profiles (40).

4. The bellows as set forth in claim 3,
**characterized in**
**that** the frame profiles (40) are configured to be perimeter profiles.

5. The bellows as set forth in claim 1,
**characterized in**
**that** the bellows elements (2 through 5) are configured to have a smaller vertical extension in the bottom region than in the side wall region.

6. The bellows as set forth in claim 1,
**characterized in**
**that** the bellows elements (2 through 5) have a smaller vertical extension in the ceiling region than in the side wall region.

7. The bellows as set forth in claim 1,
**characterized in**
**that** the bellows elements (2 through 5) comprise a chafe protection (9) in the region of the bottom corners in order to prevent the bellows material from being subjected to friction.

8. The bellows as set forth in claim 1,
**characterized in**
**that** the respectively last bellows element (2 through 5) comprises a clamping profile (30) for connection to the car body or to a coupling frame (10, 20) for connection to another bellows.

9. The bellows as set forth in one or several of the afore mentioned claims 1 through 8,
**characterized in**
**that** the bellows (1) comprises, in addition to the bellows elements (2 through 5) which are oriented in the direction of the longitudinal axis of the bellows, bellows elements that are oriented transversely to the directio of the longitudinal axis of the bellows.
